# EUROPÄISCHE PATENTSCHRIFT

(11) **EP 2 654 322 B1**
(45) Veröffentlichungstag und Bekanntmachung des Hinweises auf die Patenterteilung: **10.08.2016**
(21) Anmeldenummer: 13164030.2
(22) Anmeldetag: 17.04.2013
(51) Int. Cl.: H04R 25/00

(54) **Hörinstrument mit Schallschlauch-Steckverbindung**
Hearing instrument with acoustic tube plug connection
Instrument auditif avec fiche de raccordement de canal acoustique

(30) Priorität: 20.04.2012 DE 102012206588
(43) Veröffentlichungstag der Anmeldung: 23.10.2013
(73) Patentinhaber: Sivantos Pte. Ltd., Singapore 139959 (SG)
(72) Erfinder: Chan, Mo Choong Marie, 100048 Singapore (SG); Koo, Wee Haw, 680294 Singapore (SG)
(74) Vertreter: FDST Patentanwälte

(56) Entgegenhaltungen:
- EP-A1- 2 152 025
- EP-A1- 2 373 061
- EP-A2- 1 983 802
- DE-A1-102006 004 033
- DE-A1-102006 029 819

## Beschreibung

Die Erfindung betrifft ein Hörinstrument, insbesondere ein BTE-Hörsystem, mit einem Gehäuse und einem per Steckverbindung mit dem Gehäuse verbundenen Schallschlauch, sowie ein Gehäuse mit entsprechender Buchse.

Hörinstrumente können beispielsweise als Hörgeräte ausgeführt sein. Ein Hörgerät dient der Versorgung einer hörgeschädigten Person mit akustischen Umgebungssignalen, die zur Kompensation bzw. Therapie der jeweiligen Hörschädigung verarbeitet und verstärkt sind. Es besteht prinzipiell aus einem oder mehreren Eingangswandlern, aus einer Signalverarbeitungseinrichtung, einer Verstärkungseinrichtung, und aus einem Ausgangswandler. Der Eingangswandler ist in der Regel ein Schallempfänger, z.B. ein Mikrofon, und/oder ein elektromagnetischer Empfänger, z.B. eine Induktionsspule. Der Ausgangswandler ist in der Regel als elektroakustischer Wandler, z. B. Miniaturlautsprecher, oder als elektromechanischer Wandler, z. B. Knochenleitungshörer, realisiert. Er wird auch als Hörer oder Receiver bezeichnet. Der Ausgangswandler erzeugt Ausgangssignale, die zum Gehör des Patienten geleitet werden und beim Patienten eine Hörwahrnehmung erzeugen sollen. Der Verstärker ist in der Regel in die Signalverarbeitungseinrichtung integriert. Die Stromversorgung des Hörgeräts erfolgt durch eine ins Hörgerätegehäuse integrierte Batterie. Die wesentlichen Komponenten eines Hörgeräts sind in der Regel auf einer gedruckten Leiterplatine als Schaltungsträger angeordnet bzw. damit verbunden.

Hörinstrumente können außer als Hörgeräte auch als sogenannte Tinnitus-Masker ausgeführt sein. Tinnitus-Masker werden zu Therapie von Tinnitus-Patienten eingesetzt. Sie erzeugen von der jeweiligen Hörbeeinträchtigung und je nach Wirkprinzip auch von Umgebungsgeräuschen abhängige akustische Ausgangssignale, die zur Verringerung der Wahrnehmung störender Tinnitus- oder sonstiger Ohrgeräusche beitragen können.

Hörinstrumente können weiter auch als Telefone, Handys, Headsets, Kopfhörer, MP3-Player oder sonstige Telekommunikations- oder Unterhaltungselektronik-Systeme ausgeführt sein.

Im folgenden sollen unter dem Begriff Hörinstrument sowohl Hörgeräte, als auch Tinnitus-Masker, vergleichbare derartige Geräte, sowie Telekommunikations- und Unterhaltungselektronik-Systeme verstanden werden.

Hörsysteme, insbesondere Hörgeräte, sind in verschiedenen grundlegenden Gehäuse-Konfigurationen bekannt. Bei BTE-Hörgeräten (Behind-the-Ear, auch Hinter-dem-Ohr bzw. HDO) wird ein Gehäuse mit Komponenten wie Batterie und Signalverarbeitungseinrichtung hinter dem Ohr getragen und ein flexibler Schallschlauch, auch als Tube oder Hörschlauch bezeichnet, leitet die akustischen Ausgangssignale eines Receivers vom Gehäuse zum Gehörgang, wo häufig ein Ohrstück am Tube zur zuverlässigen Positionierung des Tube-Endes im Gehörgang vorgesehen ist.

Allen Gehäuse-Konfigurationen ist gemein, dass möglichst kleine Gehäuse angestrebt werden, um den Tragekomfort zu erhöhen und die Sichtbarkeit des Hörgeräts aus kosmetischen Gründen zu reduzieren.

Bei herkömmlichen BTE-Hörinstrumenten ist der Receiver im Gehäuse gehalten, gegebenenfalls hinsichtlich Vibrationen vom Gehäuse entkoppelt, und durch ein Verbindungsstück mit dem Schallausgang des Gehäuses verbunden. Mit dem Schallausgang des Gehäuses ist der Schallschlauch verbunden, der die Ausgangssignale des Receivers zum Ohr der Hörinstrument-Trägers leitet. Das Verbindungsstück kann beispielsweise im Gehäuse oder einem im Gehäuse angeordneten Rahmen montiert sein.

Aus der Druckschrift US 2011/0255723 A1 ist ein BTE-Hörgerät bekannt, bei dem der Receiver im Gehörgang angeordnet ist (auch als RIC-BTE-Hörgerät bezeichnet). Der Receiver ist in einem Ohrstück angeordnet, wo er mit einem Tube oder Schallkanal verbunden ist.

Aus der Druckschrift US 3,812,300 ist eine Receiver-Aufhängung bekannt, die den in einem Gehäuse angeordneten Receiver hinsichtlich Vibration vom Gehäuse entkoppelt. Die Aufhängung ermöglicht weiter die Verbindung des Receivers mit einem Tube oder Schallkanal ermöglicht.

Aus der Druckschrift DE 10 2006 029 819 A1 ist eine Befestigung eines Hörerschlauchs innerhalb eines Hörgerät bekannt, die auch bei einem Herunterfallen des Hörgeräts nicht beeinträchtigt wird und außerdem keine Verwendung von Klebstoff benötigt. Zu diesem Zweck weist das Hörgerät ein Anschlussstück auf, das mit dem Hörerschlauch eine Steckverbindung ausgebildet. Hierzu weisen der Hörerschlauch und/oder das Anschlussstück wenigstens einen Vorsprung auf, der so ausgebildet ist, dass er den Hörerschlauch an dem Anschlussstück hält. Der Hörerschlauch dient der akustischen Verbindung zwischen dem Hörerfach und einem Traghaken-Stecker. Auf den Traghaken-Stecker wiederum ist ein Traghaken, auf welchen wiederum ein Schallschlauch zum Ohr aufsteckbar ist.

Aus der Druckschrift EP 2 373 061 A1 ist eine Hörvorrichtung mit einem Schallschlauch bekannt. Von dem Gehäuse der Hörvorrichtung aus werden Schall oder elektrische Signale über den Schallschlauch in den Gehörgang geleitet. Der Schallschlauch ist über ein Koppelelement mit dem Gehäuse verbunden. Die Verbindung muss so beschaffen sein, dass sich das Koppelelement nicht selbständig von dem Gehäuse löst. Andererseits muss der Benutzer das Koppelelement und den Schallschlauch einfach von dem Gehäuse abnehmen können. Zu diesem Zweck wird als Verbindung eine Schwalbenschwanzverbindung vorgeschlagen.

Ferner sind aus DE 10 2006 004 033 A1 und EP 2 152 025 A1 Schallschläuche für Hörvorrichtungen bekannt, die jeweils mit einem Stecker zur reversiblen Verbindung mit einer Otoplastic versehen sind.

Die Aufgabe der Erfindung besteht darin, ein Hörinstrument mit Gehäuse und Schallschlauch anzugeben, dass eine unaufwändige, einfach zu montierende, hinsichtlich Schall, Verunreinigungen und Feuchtigkeit dichte, und leicht reversibel zu schließende und lösende Verbindung von Gehäuse und Tube aufweist.

Die Erfindung löst diese Aufgabe durch ein Hörinstrument sowie durch ein entsprechendes Gehäuse mit den Merkmalen der unabhängigen Patentansprüche.

Ein Grundgedanke der Erfindung besteht bei einem Hörinstrument umfassend ein Gehäuse, in dem ein Receiver angeordnet ist, und einen Schallschlauch zum Leiten von Ausgangssignalen des Receivers in einen Gehörgang darin, dass in dem Gehäuse ein Montageeinsatz angeordnet ist, der ein Receiverfach und eine Buchse aufweist, wobei in das Receiverfach der Receiver eingesetzt ist, und wobei die Buchse eine umlaufende Vertiefung oder Erhebung aufweist, dass der Schallschlauch einen Stecker mit einer mit der umlaufenden Vertiefung oder Erhebung der Buchse korrespondierenden Erhebung bzw. Vertiefung aufweist, und dass Buchse und Stecker derart ausgeführt sind, dass der Stecker in die Buchse reversibel einsteckbar und herausziehbar ist.

Weitere Grundgedanken der Erfindung bestehen in einem entsprechend ausgeführten Schallschlauch und einem entsprechend ausgeführten Gehäuse.

Durch den Montageeinsatz wird ein zusätzliches Schall leitendes Verbindungsstück zwischen Receiver und Schallschlauch unnötig. Somit wird die Anzahl der Komponenten des Hörinstruments verringert, was sich vorteilhaft auf den Montageaufwand, den logistischen Aufwand bei der Bereitstellung der Hörinstrument-Komponenten und den Wartungsaufwand auswirkt und zu einer Verkleinerung des Hörinstruments beiträgt. Weiter wirkt sich das Vermeiden eines weiteren Verbindungsstücks vorteilhaft auf die Schalldichtigkeit der Verbindung zwischen Receiver und Schallschlauch aus. Zugleich ist vorteilhafter Weise die Voraussetzung für die Austauschbarkeit des Schallschlauchs geschaffen. Durch die Ausgestaltung der Buchse und des Steckers mit korrespondierenden umlaufenden Vertiefungen und Erhebungen ist eine Rastung für die Steckverbindung geschaffen, die ohne zusätzliches Werkzeug leicht bedienbar ist und ohne weiteres intuitiv verstanden wird. Unter korrespondierend wird dabei verstanden, dass der Stecker eine in eine Vertiefung der Buchse passende Erhebung bzw. umgekehrt eine über eine Erhebung der Buchse passende Vertiefung aufweist. Die umlaufende Ausgestaltung ermöglicht zudem eine Rotation des Steckers gegenüber der Buchse, so dass die individuelle Anpassbarkeit des Hörinstruments an die Ohr- und Kopf-Form des Hörinstrument-Trägers verbessert ist. Nicht zuletzt bewirkt die Anordnung des Montageeinsatzes und der Buchse im Gehäuse des Hörinstruments eine von außen nicht oder kaum sichtbare Platzierung der Steckverbindung, was unter kosmetischen Aspekten vorteilhaft ist.

Eine vorteilhafte Ausgestaltung besteht darin, dass der Montageeinsatz einstückig ausgeführt ist. Damit ist die Anzahl der Komponenten des Hörinstruments ebenso wie die Anzahl der Montageschritte gering gehalten. Zudem kann bei einstückiger Ausführungsform eine nahtlose und damit besonders schalldichte Verbindung zwischen Receiver und Schallschlauch geschaffen.

Eine weitere vorteilhafte Ausgestaltung besteht darin, dass mindestens eine der Komponenten Stecker und Montageeinsatz mindestens teilweise aus flexiblem Material besteht. Flexibles Material erlaubt einen stabilen mechanischen Halt bei gleichzeitiger reversibler Einsteckbarkeit und Lösbarkeit der Steckverbindung. Weiter bietet flexibles Material gute Voraussetzungen für eine schalldichte und im übrigen auch für Feuchtigkeit und Verunreinigungen dichte Verbindung. Außerdem ist flexibles Material auch gut zur Vibrationsentkoppelung von Receiver und Gehäuse geeignet.

Eine weitere vorteilhafte Ausgestaltung besteht darin, dass die Steckverbindung zwischen der Buchse und dem Stecker bei in die Buchse eingestecktem Stecker eine Dichtung für Schall im für das menschliche Ohr hörbaren Frequenzbereich, insbesondere im Frequenzbereich von 20Hz bis 20kHz, bildet. Diese Frequenzbereich ist von besonderem Interesse, da die Ausgangssignale des Receiver gerade in diesem Frequenzbereich liegen.

Eine weitere vorteilhafte Ausgestaltung besteht darin, dass der Montageeinsatz derart ausgeführt ist, dass er vom Receiver auf das Gehäuse und umgekehrt übertragene Vibrationen dämpft. Damit ist zusätzlich zur Halterung des Receivers und Schaffung einer Steckverbindung zum Schallschlauch eine weitere Funktion in den Montageeinsatz integriert. Die höhere Integration wirkt sich vorteilhaft auf die Anzahl der Komponenten des Hörinstruments und damit auf Montageaufwand, Wartungsaufwand, logistischen Aufwand und die Größe des Hörinstruments aus.

Eine weitere vorteilhafte Ausgestaltung besteht darin, dass das Receiverfach derart ausgeführt ist, dass der Receiver durch das Receiverfach gehalten ist, und dass der Receiver in das Receiverfach reversibel einsetzbar und entnehmbar ist.

Damit werden Montage, Wartung und Austausch des Receivers erleichtert.

Eine weitere vorteilhafte Ausgestaltung besteht darin, dass der Montageeinsatz einen Kragen aufweist, dass das Gehäuse eine mit dem Kragen korrespondierende Fassung aufweist, und dass der Montageeinsatz durch den in die Fassung eingesetzten Kragen im Gehäuse gehalten ist. Dies ermöglicht eine unaufwändige und mechanisch stabile Halterung des Montageeinsatzes im Gehäuse, die mit geringem Montageaufwand einsetzbar und austauschbar ist. Da auch der Schallschlauch mittels des Steckers in den Montageeinsatz gesteckt und dort mechanisch stabil gehalten ist, wird also zugleich auch eine mechanisch stabile Halterung des Schallschlauchs im Gehäuse bewirkt.

Eine weitere vorteilhafte Ausgestaltung besteht darin, dass der Kragen im Bereich der Buchse angeordnet ist. Dadurch ist der Bereich des Montageeinsatzes, in dem das Receiverfach und somit der Receiver angeordnet ist, nicht unmittelbar mit der Halterung im Gehäuse in Kontakt. Stattdessen kann der Bereich des Receiverfaches ohne direkten Kontakt zum Gehäuse angeordnet werden. Dies hilft die Übertragung von Vibrationen zwischen Gehäuse und Receiver zu unterbinden.

Eine weitere vorteilhafte Ausgestaltung besteht darin, dass der Stecker mit dem Schallschlauch durch ein Mehr-Komponenten-Spritzguss-Verfahren oder durch ein Umspritz-Verfahren einstückig hergestellt ist. Unter Mehr-Komponenten-Spritzguss-Verfahren wird dabei ein herkömmliches Verfahren verstanden, bei dem die Komponenten Schallschlauch und Stecker entweder zugleich ineinander übergehend oder aber nacheinander gefertigt werden, wobei die an zweiter Stelle gefertigte Komponente auf die zuerst gefertigte aufgespritzt wird. Unter Umspritz-Verfahren, auch als Insert-Mold-Vefahren bezeichnet, wird dabei ein herkömmliches Spritzguss-Verfahren verstanden, bei dem zunächst eine der Komponenten Schallschlauch und Stecker gefertigt wird, und anschließend die zweite Komponente auf die zuerst gefertigte aufgespritzt wird. Sowohl Mehr-Komponenten-Spritzguss-Verfahren als auch Umspritz-Verfahren erlauben eine rationelle Fertigung komplex gestalteter einstückiger Teile. Dadurch wird ein zusätzlicher, separater Stecker vermieden und die Anzahl der Komponenten des Hörinstruments verringert. Die verringerte Anzahl von Komponenten wirkt sich vorteilhaft auf den MontageAufwand, den Wartungs-Aufwand, den logistischen Aufwand und auch auf die Größe der Stecker-Schallschlauch-Anordnung auf.

Eine weitere vorteilhafte Ausgestaltung besteht darin, dass der Stecker und die Buchse jeweils mindestens zwei umlaufende Vertiefungen bzw. Erhebungen aufweisen. Dies bewirkt eine höhere mechanische Stabilität der Steckverbindung zwischen Stecker und Buchse sowie eine bessere Dichtigkeit.

Weitere Vorteile und Weiterbildungen ergeben sich aus den abhängigen Patentansprüchen und aus der nachfolgenden Beschreibung von Ausführungsbeispielen und Figuren. Es zeigen:
- Figur 1: Steckverbindung zwischen Schallschlauch und Gehäuse
- Figur 2: Montageeinsatz in Einfassung
- Figur 3: Montageeinsatz
- Figur 4: Hörinstrument mit Steckverbindung

In **Figur 1** ist eine Steckverbindung zwischen einem Schallschlauch 3 und einem Gehäuse 1 eines Hörinstruments schematisch als Schnittbild dargestellt. Das Gehäuse 1 ist lediglich als Gehäuseausschnitt dargestellt. Die Steckverbindung wird gebildet durch einen Stecker 8 sowie eine Buchse 6 nach der Erfindung.

An dem bestimmungsgemäß in einem Gehörgang zu tragenden Ende des Schallschlauchs 3 befindet sich ein Ohrstück 10, das als sog. Dome ausgeführt ist. Am anderen, dem Gehäuse 1 des Hörinstruments zugewandten Ende des Schallschlauchs 3 befindet sich der Stecker 8. Er ist in die Buchse 6 des Gehäuses 1 eingesteckt.

Der Stecker 8 ist auf dem Schallschlauch 3 einstückig aufgespritzt bzw. mit diesem einstückig per Spritzguss-Verfahren hergestellt. Der Schallschlauch 3 besteht aus einem hierfür herkömmlich üblichen Material, ebenso der Stecker 8. Um die jeweils erforderlichen mechanischen Eigenschaften zu erreichen, können für den Schallschlauch 3 und dem Stecker 8 unterschiedliche Materialien eingesetzt werden, die beispielsweise in einem Mehr-Komponenten-Spritzguss-Verfahren verarbeitet werden können.

Der Stecker 8 besitzt einen entlang seiner Längsachse rotationssymmetrischen Querschnitt. Er weist an seinem gehäuseseitigen Ende sowie in der Nähe davon je eine umlaufende Erhebung 9 auf, die dazu dient, den Stecker 8 mechanisch stabil in der Buchse 6 einrasten zu können. Die ähnlich umlaufenden Dichtlippen ausgestalteten Erhebungen 9 weisen eine Flexibilität auf, die ein Einstecken und Herausziehen des Steckers 8 von Hand ermöglichen, gleichzeitig aber eine ausreichende Stabilität der Steckverbindung gegen unbeabsichtigtes Herausziehen gewährleistet.

In den Gehäuseausschnitt 1 ist ein Montageeinsatz 4 eingesetzt, dessen ausgangsseitigen Abschnitt die Buchse 6 bildet. In der Buchse 6, die eine entlang ihrer Längsachse rotationssymmetrische Öffnung aufweist, sind innerhalb der Öffnung umlaufende Vertiefungen 7 gebildet.

Die Vertiefungen 7 sind so geformt, dass sie die umlaufenden Erhebungen 9 des Steckers 8 aufnehmen. Dadurch rastet der Stecker 8 in die Buchse 6 ein und wird durch den gegenseitigen Eingriff von Vertiefungen 7 und Erhebungen 9 gegen unbeabsichtigtes Lösen gesichert. Dabei liegen die Vertiefungen 7 und Erhebungen 9 sowie der restliche Stecker 8 und die restliche Buchse 6 so aneinander an, dass die Steckverbindung gegen Eindringen von Feuchtigkeit und Verunreinigungen sowie gegen Durchtritt von Schall, insbesondere im für das menschliche Gehör wahrnehmbaren Frequenzbereich etwa von 20 Hz bis 20 kHz, abgedichtet ist. Die Dichtigkeit wird dabei durch die Oberflächenbeschaffenheit des Steckers 8 und der Buchse 6 sowie durch deren Flexibilität bzw. Elastizität eingestellt.

Auf der der Buchse 6 gegenüberliegenden Seite ist im Montageeinsatz 4 ein Receiverfach 5 ausgebildet. In das Receiverfach 5 ist ein Receiver 2 eingesetzt. Um den Receiver 2 einsetzen zu können und ggf. auch entnehmen zu können, weist das Receiverfach 5 eine Öffnung 11 auf. Das Material des Montageeinsatzes 4 ist, zumindest im Bereich des Receiverfachs 5, so beschaffen, dass das Weiterleiten von Vibrationen vom Receiver 2 zum Gehäuse 1 und umgekehrt verhindert oder wenigstens reduziert wird. Diese Entkopplung des Receivers 2 vom Gehäuse 1 hinsichtlich Vibration ist unter anderem wichtig, um die akustischen Eigenschaften des Hörinstruments zu verbessern und insbesondere die Neigung zu Feedback aufgrund von über das Gehäuse 1 übertragenem Körperschall zu reduzieren.

Die beiden Abschnitte des Montageeinsatzes 4, in denen die Buchse 6 bzw. das Receiverfach 5 ausgebildet sind, gehen einstückig und nahtlos ineinander über. Zwischen Receiverfach 5 und Buchse 6 ist dabei eine Schalldurchtrittsöffnung ausgebildet, durch die hindurch vom Receiver 2 erzeugter Schall in den eingesteckten Schallschlauch 3 geleitet wird. Die nahtlose einstückige Ausführung des Montageeinsatzes 4 ermöglicht dabei eine unaufwändige und besonders dichte Anbindung des Schallschlauchs 3 an den Ausgang des Receivers 2.

In **Figur 2** ist der Montageeinsatz 4 im Gehäuse 1 mit angestecktem Schallschlauch 3 schematisch als Schnittbild dargestellt. Das Gehäuse 1 ist wie vorangehend lediglich als Abschnitt abgebildet. Der Schallschlauch 3 mit Ohrstück 10 ist wie vorangehend erläutert mit dem nicht dargestellten Stecker 8 in die Buchse 6 des Gehäuses 1 bzw. des Montageeinsatzes 4 eingesteckt. Bezüglich einer Beschreibung der Steckverbindung wird auf die vorangehenden Erläuterungen verwiesen.

Die Perspektive der Darstellung ist gegenüber der vorangehenden Abbildung um 90° gedreht. In dieser Perspektive ist erkennbar, dass der Montageeinsatz 4 ausgangsseitig einen Kragen 13 aufweist. Der Kragen 13 ist in eine entsprechend geformte Fassung 12 des Gehäuses 1 eingesetzt. Durch den gegenseitigen Eingriff von Kragen 13 und Fassung 12 wird der Montageeinsatz 4 im Gehäuse 1 gehalten.

Der Kragen 13 befindet sich im Bereich desjenigen Abschnitts des Montageeinsatzes 4, in dem die Buchse 6 ausgebildet ist. Der gegenüberliegende Abschnitt, in dem das Receiverfach 5 ausgebildet ist, ist mit dem Gehäuse 1 nicht in direktem Kontakt. Vielmehr ist der Abschnitt mit dem Receiverfach 5 schwebend im Gehäuse 1 angeordnet, und wird ausschließlich durch den Kragen 13 im buchsenseitigen Abschnitt des Montageeinsatzes 4 gehalten. Auf diese Weise sind Körperschall-Brücken zwischen Receiver und Gehäuse 1 minimiert, was die Entkoppelung von Gehäuse 1 und Receiver hinsichtlich Vibration unterstützt.

In **Figur 3** ist der Montageeinsatz 4 im Gehäuse 1 ohne Stecker und Schallschlauch schematisch als Schnittbild dargestellt. In das Receiverfach 5 ist der Receiver 2 durch die hierfür vorgesehene Öffnung 11 eingesetzt. Der Ausgang des Receivers 2 mündet über die vorangehend erläuterte Schalldurchtrittsöffnung unmittelbar in die Buchse 6. In der Buchse 6 sind die umlaufenden Vertiefungen 7 erkennbar, die dem Einrasten und Abdichten eines in der Abbildung nicht dargestellten Steckers dienen.

In **Figur 4** ist ein Hörinstrument 14 mit Steckverbindung zum Schallschlauch 3 schematisch als Schnittbild dargestellt. Der Schallschlauch 3 mit Ohrstück 10 ist dabei mit seinem gehäuseseitigen Stecker 8 in die Buchse 6 eingesteckt. Die umlaufenden Erhebungen 9 des Steckers 8 sind in die umlaufenden Vertiefungen 7 der Buchse 6 eingerastet. Der Receiver 2 ist, wie vorangehend erläutert, eingesetzt. Bezüglich des Montageeinsatzes 4 sowie der Steckverbindung wird auf die vorangehenden Erläuterungen verwiesen.

Eine vorteilhafte Ausführungsform der Erfindung lässt sich wie folgt zusammenfassen: Die Erfindung betrifft ein Hörinstrument, insbesondere ein BTE-Hörsystem, mit einem Gehäuse und einem per Steckverbindung mit dem Gehäuse verbundenen Schallschlauch, sowie einen Schallschlauch mit entsprechendem Stecker und ein Gehäuse mit entsprechender Buchse. Die Aufgabe der Erfindung besteht darin, eine unaufwändige, einfach zu montierende, hinsichtlich Schall, Verunreinigungen und Feuchtigkeit dichte, und leicht reversibel zu schließende und lösende Verbindung von Gehäuse und Tube anzugeben. Diese Aufgabe wird gelöst durch ein Hörinstrument 14 umfassend ein Gehäuse 1, in dem ein Receiver 2 angeordnet ist, und einen Schallschlauch 3 zum Leiten von Ausgangssignalen des Receivers 2 in einen Gehörgang. In dem Gehäuse 1 ist ein Montageeinsatz 4 angeordnet, der ein Receiverfach 5 und eine Buchse 6 aufweist, wobei in das Receiverfach 5 der Receiver 2 eingesetzt ist, und wobei die Buchse 6 eine umlaufende Vertiefung 7 oder Erhebung aufweist. Der Schallschlauch 3 weist einen Stecker 8 mit einer mit der umlaufenden Vertiefung 7 oder Erhebung der Buchse 6 korrespondierenden Erhebung 9 bzw. Vertiefung auf. Buchse 6 und Stecker 8 können reversibel zusammengesteckt und gelöst werden. Durch den erfindungsgemäßen Montageeinsatz 4 wird ein zusätzliches Schall leitendes Verbindungsstück zwischen Receiver 2 und Schallschlauch 3 unnötig. Dadurch wird die Anzahl der Komponenten des Hörinstruments 14 verringert, was die Komplexität reduziert und die Dichtigkeit der Verbindung zwischen Receiver und Schallschlauch verbessert.

## Patentansprüche

1. Gehäuse (1) für ein Hörinstrument (14),
**dadurch gekennzeichnet, dass** in dem Gehäuse (1) ein Montageeinsatz (4) angeordnet ist, der ein Receiverfach (5) und eine Buchse (6) aufweist, wobei in das Receiverfach (5) ein Receiver (2) einsetzbar ist, und wobei die Buchse (6) eine umlaufende Vertiefung (7) oder Erhebung aufweist und derart ausgebildet ist, dass ein Schallschlauch (3) zum Leiten von akustischen Ausgangssignale eines Receivers (2) vom Gehäuse (1) in einen Gehörgang eines Benutzers mit einem Stecker (8) mit einer mit der umlaufenden Vertiefung (7) oder Erhebung der Buchse (6) korrespondierenden Erhebung (9) bzw. Vertiefung in die Buchse (6) reversibel einsteckbar und herausziehbar ist.

2. Gehäuse (1) nach Anspruch 1,
**dadurch gekennzeichnet, dass** der Montageeinsatz (4) einstückig ausgeführt ist.

3. Gehäuse (1) nach einem der Ansprüche 1 oder 2,
**dadurch gekennzeichnet, dass** mindestens der Montageeinsatz (4) mindestens teilweise aus flexiblem Material besteht.

4. Gehäuse (1) nach einem der Ansprüche 1 bis 3,
**dadurch gekennzeichnet, dass** die Buchse (6) derart ausgebildet ist, dass die Steckverbindung zwischen der Buchse (6) und dem Stecker (8) bei in die Buchse (6) eingestecktem Stecker (8) eine Dichtung für Schall im für das menschliche Ohr hörbaren Frequenzbereich, insbesondere im Frequenzbereich von 20Hz bis 20kHz, bildet.

5. Gehäuse (1) nach einem der Ansprüche 1 bis 4,
**dadurch gekennzeichnet, dass** der Montageeinsatz (4) derart ausgeführt ist, dass er von einem Receiver (2) auf das Gehäuse (1) und umgekehrt übertragene Vibrationen dämpft.

6. Gehäuse (1) nach einem der Ansprüche 1 bis 5,
**dadurch gekennzeichnet, dass** das Receiverfach (5) derart ausgeführt ist, dass ein eingesetzter Receiver (2) durch das Receiverfach (5) gehalten ist, und dass der Receiver (2) in das Receiverfach (5) reversibel einsetzbar und entnehmbar ist.

7. Gehäuse (1) nach einem der Ansprüche 1 bis 6,
**dadurch gekennzeichnet, dass** der Montageeinsatz (4) einen Kragen (13) aufweist, dass das Gehäuse (1) eine mit dem Kragen (13) korrespondierende Fassung (12) aufweist, und dass der Montageeinsatz (4) durch den in die Fassung (12) eingesetzten Kragen (13) im Gehäuse gehalten ist.

8. Gehäuse (1) nach Anspruch 7,
**dadurch gekennzeichnet, dass** der Kragen (13) im Bereich der Buchse (6) angeordnet ist.

9. Gehäuse (1) nach einem der Ansprüche 1 bis 8,
**dadurch gekennzeichnet, dass** die Buchse (6) mindestens zwei umlaufende Vertiefungen (7) bzw. Erhebungen (9) aufweist.

10. Hörinstrument (14) umfassend ein Gehäuse (1) nach einem der Ansprüche 1 bis 9, in dem ein Receiver (2) angeordnet ist, und einen Schallschlauch (3) nach einem der Ansprüche 10 bis 14 zum Leiten von Ausgangssignalen des Receivers (2) in einen Gehörgang, wobei der Receiver (2) in das Receiverfach (5) eingesetzt ist, und wobei der Stecker (8) in die Buchse (6) eingesteckt ist.

## Claims

1. Housing (1) for a hearing instrument (14),
**characterized in that**
a mounting insert (4) is arranged in the housing (1), the said mounting insert having a receiver compartment (5) and a bushing (6), wherein a receiver (2) can be inserted into the receiver compartment (5), and wherein the bushing (6) has a circumferential recess (7) or raised portion and is formed in such a way that a sound tube (3) for conducting acoustic output signals of a receiver (2) from the housing (1) into an auditory canal of a user, said sound tube having a plug (8) with a raised portion (9) or recess which corresponds to the circumferential recess (7) or raised portion of the bushing (6), can be reversibly inserted into and withdrawn from the bushing (6).

2. Housing (1) according to Claim 1,
**characterized in that**
the mounting insert (4) is of integral design.

3. Housing (1) according to either of Claims 1 and 2,
**characterized in that**
at least the mounting insert (4) is at least partially composed of flexible material.

4. Housing (1) according to one of Claims 1 to 3,
**characterized in that**
the bushing (6) is formed in such a way that the plug connection between the bushing (6) and the plug (8) forms a seal for sound in the frequency range which is audible to the human ear, in particular in the frequency range of from 20 Hz to 20 kHz, when the plug (8) is inserted into the bushing (6).

5. Housing (1) according to one of Claims 1 to 4,
**characterized in that**
the mounting insert (4) is designed in such a way that it damps vibrations which are transmitted from a receiver (2) to the housing (1), and vice versa.

6. Housing (1) according to one of Claims 1 to 5,
**characterized in that**
the receiver compartment (5) is designed in such a way that an inserted receiver (2) is held by the receiver compartment (5), and **in that** the receiver (2) can be inserted into and removed from the receiver compartment (5) in a reversible manner.

7. Housing (1) according to one of Claims 1 to 6,
**characterized in that**
the mounting insert (4) has a collar (13), and **in that** the housing (1) has a holder (12) which corresponds to the collar (13), and **in that** the mounting insert (4) is held in the housing by the collar (13) which is inserted into the holder (12).

8. Housing (1) according to Claim 7,
**characterized in that**
the collar (13) is arranged in the region of the bushing (6).

9. Housing (1) according to one of Claims 1 to 8,
**characterized in that**
the bushing (6) has at least two circumferential recesses (7) or raised portions (9).

10. Hearing instrument (14) comprising a housing (1) according to one of Claims 1 to 9, in which a receiver (2) is arranged, and a sound tube (3) according to one of Claims 10 to 14 for conducting output signals of the receiver (2) into an auditory canal, wherein the receiver (2) is inserted into the receiver compartment (5), and wherein the plug (8) is inserted into the bushing (6).

## Revendications

1. Boîtier (1) pour un instrument auditif (14),
**caractérisé en ce qu'**
un insert de montage (4) est disposé dans le boîtier (1), lequel présente un compartiment de récepteur (5) et une douille (6), un récepteur (2) pouvant être inséré dans le compartiment de récepteur (5), et la douille (6) présentant un renfoncement (7) ou un rehaussement périphérique et étant réalisée de telle sorte qu'un tube acoustique (3) pour conduire des signaux de sortie acoustiques d'un récepteur (2) depuis le boîtier (1) dans un conduit auditif d'un utilisateur puisse être enfiché et ressorti de manière réversible dans la douille (6) au moyen d'une fiche (8) avec un rehaussement (9) ou un renfoncement correspondant au renfoncement (7) ou rehaussement périphérique de la douille (6).

2. Boîtier (1) selon la revendication 1,
**caractérisé en ce que**
l'insert de montage (4) est réalisé d'une seule pièce.

3. Boîtier (1) selon l'une quelconque des revendications 1 ou 2,
**caractérisé en ce qu'**
au moins l'insert de montage (4) se compose au moins en partie de matériau flexible.

4. Boîtier (1) selon l'une quelconque des revendications 1 à 3,
**caractérisé en ce que**
la douille (6) est réalisée de telle sorte que la connexion enfichable entre la douille (6) et la fiche (8), lorsque la fiche (8) est enfichée dans la douille (6), forme un joint d'étanchéité pour le son dans la plage de fréquence auditive pour l'oreille humaine, en particulier dans la plage de fréquence de 20 Hz à 20 kHz.

5. Boîtier (1) selon l'une quelconque des revendications 1 à 4,
**caractérisé en ce que**
l'insert de montage (4) est réalisé de telle sorte qu'il amortisse les vibrations transmises depuis un récepteur (2) au boîtier (1) et inversement.

6. Boîtier (1) selon l'une quelconque des revendications 1 à 5,
**caractérisé en ce que**
le compartiment de récepteur (5) est réalisé de telle sorte qu'un récepteur inséré (2) soit retenu par le compartiment de récepteur (5) et **en ce que** le récepteur (2) peut être inséré dans le compartiment de récepteur (5) et en être enlevé, de manière réversible.

7. Boîtier (1) selon l'une quelconque des revendications 1 à 6,
**caractérisé en ce que**
l'insert de montage (4) présente un col (13), **en ce que** le boîtier (1) présente une monture (12) correspondant au col (13), et **en ce que** l'insert de montage (4) est retenu dans le boîtier par le col (13) inséré dans la monture (12).

8. Boîtier (1) selon la revendication 7,
**caractérisé en ce que**
le col (13) est disposé dans la région de la douille (6).

9. Boîtier (1) selon l'une quelconque des revendications 1 à 8,
**caractérisé en ce que**
la douille (6) présente au moins deux renfoncements (7) ou rehaussements (9) périphériques.

10. Instrument auditif (14) comprenant un boîtier (1) selon l'une quelconque des revendications 1 à 9, dans lequel est disposé un récepteur (2), et un tube acoustique (3) selon l'une quelconque des revendications 10 à 14, pour conduire les signaux de sortie du récepteur (2) dans un conduit auditif, le récepteur (2) étant inséré dans le compartiment de récepteur (5), et la fiche (8) étant insérée dans la douille (6).
